# EUROPÄISCHE PATENTANMELDUNG

(11) **EP 4 603 440 A1**
(43) Veröffentlichungstag der Anmeldung: **20.08.2025**
(21) Anmeldenummer: 24000140.4
(22) Anmeldetag: 29.11.2024
(51) Int. Cl.: B66D 1/74, B66D 3/18

(54) **TRAGBARE SPILLWINDE**

(30) Priorität: 07.12.2023 DE 202023002544 U
(71) Anmelder: Forstreich GmbH, 79117 Freiburg (DE)
(72) Erfinder: Reichenbach, Stefan, 79117 Freiburg (DE)

(57) **Zusammenfassung**

Tragbare Spillwinde (1) mit einer Spilltrommel (2), einem Motor (3) zum Antrieb der Spilltrommel (2), und einer Selbstspanneinrichtung (4), die zum automatischen Spannen eines von der Spilltrommel (2) abgehenden Seilabschnittes (5) eingerichtet ist.

## Beschreibung

Die Erfindung betrifft eine tragbare Spillwinde mit einer Spilltrommel und einem Motor zum Antrieb der Spilltrommel.

Derartige Vorrichtungen werden beispielsweise zum Heben oder Ziehen von Bäumen und Baumstämmen oder Stahlseilen in der Forstwirtschaft oder zum Ziehen von erlegtem Wild bei der Jagd verwendet. Dabei werden tragbare Spillwinden an einem fixen Punkt, beispielsweise einem Baum, befestigt, der eine Zugkraft der Spillwinde aufnehmen kann. Der zu ziehende Gegenstand wird an einem Seil befestigt, wobei dieses über die motorangetriebene Spilltrommel gewickelt und nach einigen Wicklungen um die Spilltrommel wieder abgewickelt wird. So kann mit der Spilltrommel eine Zugkraft auf das Seil, an dem der zu ziehende Gegenstand befestigt ist, übertragen werden. Tragbare Spillwinden sind aus dem Stand der Technik bekannt, wobei diese einen Bediener benötigen, der einen abgehenden Seilabschnitt von Hand vorspannt. Diese manuelle Bedienung kann, je nach Arbeitsumfeld, durch beispielsweise fallende Gegenstände oder reißende Seile eine Gefahr für den Bediener darstellen.

Aufgabe der Erfindung ist es tragbare Spillwinden zu verbessern.

Zur Lösung der genannten Aufgabe sind erfindungsgemäß die Merkmale des Anspruchs 1 vorgesehen. Insbesondere ist somit vorgeschlagen, dass die tragbare Spillwinde eine Selbstspanneinrichtung aufweist, die zum automatischen Spannen eines von der Spilltrommel abgehenden Seilabschnittes eingerichtet ist. Die Selbstspanneinrichtung ermöglicht, dass ein Seil von der Spilltrommel automatisch abgewickelt werden kann, ohne dass ein Bediener dieses an einem abgehenden Seilabschnitt halten und dadurch vorspannen muss. Ein Vorspannen des abgehenden Seiles ist notwendig, um eine zuverlässige Kraftübertragung von der Spilltrommel auf das um die Spilltrommel gewickelte Seil zu ermöglichen.

Bei einer Ausführungsform der tragbaren Spillwinde ist vorgesehen, dass die Selbstspanneinrichtung eine Oberscheibe und eine Unterscheibe hat. Zwischen der Oberscheibe und der Unterscheibe kann eine Selbstspannnut zur Aufnahme des von der Spilltrommel abgehenden Seilabschnittes ausgebildet sein. Bei Benutzung der Spillwinde kann der abgehende Seilabschnitt in die Selbstspannnut eingelegt und dabei zwischen Oberscheibe und Unterscheibe eingeklemmt werden. Wird die Spilltrommel gedreht, kann dann der von der Spilltrommel abgehende Seilabschnitt gespannt werden.

Die Oberscheibe und Unterscheibe können durch Federkraft zur Klemmung eines in die Selbstspannnut eingelegten Seilabschnittes vorgespannt sein. Das ermöglicht, dass der abgehende Seilabschnitt mit einer Federkraft zwischen Oberscheibe und Unterscheibe geklemmt werden kann. Insbesondere dann, wenn die Oberscheibe und die Unterschiebe konisch geformt sind, sich der Klemmspalt zwischen ihnen zum Spaltgrund hin also verjüngt, kann der Seilabschnitt einfach und schnell aus der Klemmung gelöst werden. Dies durch einen entsprechend ausgerichteten Zug an dem Seil.

Zur Erzeugung der zuvor erwähnten Federkraft können zwischen Oberscheibe und Unterscheibe Druckfedern angeordnet sein. Diese Druckfedern können über die Oberscheibe und die Unterscheibe eine Druckkraft auf den geklemmten Seilabschnitt ausüben, um diesen in der Selbstspannnut zu klemmen. Besonders vorteilhaft ist es, die Druckfedern hinsichtlich ihrer Federkraft so zu wählen, dass der abgehende Seilabschnitt sicher in der Selbstspannnut geklemmt ist und der Seilabschnitt dennoch leicht aus der Selbstspannnut gelöst werden kann.

Die Selbstspanneinrichtung kann an einem freien Ende der Spilltrommel angeordnet sein. Hierdurch kann eine platzsparende und kompakte Bauweise der Spillwinde erreicht werden. Alternativ oder zusätzlich kann die Selbstspanneinrichtung drehfest mit der Spilltrommel verbunden sein. Somit wird die Selbstspanneinrichtung bei Rotation der Spilltrommel mit der gleichen Winkelgeschwindigkeit gedreht wie die Spilltrommel. Die Selbstspanneinrichtung kann einen größeren Durchmesser als die Spilltrommel, insbesondere als ein an die Selbstspanneinrichtung angrenzender Trommelabschnitt der Spilltrommel, haben. Der dann vorhandene Durchmesserunterschied führt dazu, dass der abgehende Seilabschnitt, der in der Selbstspanneinrichtung geführt wird, mit einer höheren Bahngeschwindigkeit als das Seil auf der Spilltrommel bewegt wird. Hierdurch wird der abgehende Seilabschnitt unter Spannung gehalten und dadurch der auf der Spilltrommel aufgewickelte Seilabschnitt unter Kraft an die Spilltrommel angelegt, was letztendlich eine zuverlässige Kraftübertragung von der Spilltrommel auf das Seil begünstigt.

Die tragbare Spillwinde kann manuell tragbar sein. Zu diesem Zweck kann die Spilltrommel einen Tragegriff aufweisen. Somit kann die Spillwinde von einem Bediener einfach händisch zum gewünschten Einsatzort getragen werden.

Die tragbare Spillwinde kann ein Lasthalteelement aufweisen. Das Lasthaltelement dient dazu, ein unbeabsichtigtes Durchrutschen des Seils in eine unerwünschte Richtung zu verhindern. Wenn der von der Spilltrommel abgehende Seilabschnitt sich unbeabsichtigt aus der Selbstspannnut löst, kann das Lasthalteelement ein Abwickeln des Seils von der Spilltrommel verhindern, zumindest aber erschweren.

Das Lasthalteelement kann beabstandet zur Spilltrommel angeordnet sein, was eine einfache Konstruktion der Spillwinde ermöglicht. Alternativ oder zusätzlich kann das Lasthalteelement beabstandet von der Selbstspanneinrichtung angeordnet sein, was ebenfalls eine einfache Konstruktion der Spillwinde ermöglicht. Das Lasthalteelement kann eine Schotklemme sein. Schotklemmen sind zuverlässige Klemmen und verhindern das unerwünschte Durchrutschen von Seilen effektiv und zuverlässig.

Bei einer bevorzugten Ausführungsform der Spillwinde ist vorgesehen, dass die Spillwinde eine Seilumlenkung aufweist. Die Seilumlenkung kann in einer Seilführungsrichtung zwischen der Spilltrommel und der Selbstspanneinrichtung angeordnet sein. Die Seilumlenkung dient dazu, das von der Spilltrommel abgehende Seil auf die Selbstspanneinrichtung umzulenken. Als Seilumlenkung kann zumindest eine Umlenkrolle vorgesehen sein.

Die Seilumlenkung, insbesondere wenn diese als Umlenkrolle ausgebildet ist, kann eine Rotationsachse aufweisen, die parallel zur Rotationsachse der Spilltrommel ausgerichtet ist. Hierdurch wird eine vorteilhafte Seilführung erreicht. Alternativ oder zusätzlich kann die Seilumlenkung eine Rotationsachse aufweisen, die parallel zur Rotationsachse der Selbstspanneinrichtung ausgerichtet ist. Diese Ausrichtung verbessert die Seilführung zwischen Seilumlenkung und Selbstspanneinrichtung. Die Seilumlenkung kann als Umlenkrolle ausgebildet sein, was eine konstruktiv einfache Art der Umlenkung darstellt. An dieser Stelle sei erwähnt, dass die Selbstspanneinrichtung und die Spilltrommel deckungsgleiche Rotationsachsen oder sogar eine gemeinsame Rotationsachse aufweisen können.

Die Spillwinde kann eine Steuereinheit aufweisen, die zur Steuerung des Motors eingerichtet ist. Die Steuereinheit kann insbesondere zur Steuerung einer Drehrichtung des Motors eingerichtet sein. Somit kann ein Vorwärtsgang und ein Rückwärtsgang für den Betrieb der Spillwinde zur Verfügung stehen. Der Vorwärts- und Rückwärtsgang kann dazu genutzt werden, die Spilltrommel in zwei verschiedenen Drehrichtungen anzutreiben oder auch ein weiter unten noch näher beschriebenes Getriebe zwischen einem Kraftgang und einem Schnellgang umzuschalten. Alternativ oder zusätzlich kann die Steuereinheit dazu eingerichtet sein die Drehzahl des Motors zu steuern. Somit kann eine Drehung der Spilltrommel in verschiedenen Geschwindigkeiten erreichbar sein, beispielsweise schnell und langsam. Der Vorwärts- und Rückwärtsgang kann auch dazu genutzt werden, die Spilltrommel in derselben Drehrichtungen anzutreiben. Zu diesem Zweck kann die Spillwinde ein entsprechendes Getriebe aufweisen, das zwischen Motor und Spilltrommel angeordnet sein kann.

Die Steuereinheit der Spillwinde kann eine Schnittstelle zum Empfang von Steuersignalen aufweisen, sodass die Spillwinde mit einer Fernsteuerung fernsteuerbar ist. Alternativ oder zusätzlich kann die Schnittstelle auch zum Senden von Steuersignalen eingerichtet sein. Die Fernsteuerung kann beispielsweise über ein Kabel mit der Spillwinde verbunden sein, damit ein Bediener diese aus sicherem Abstand bedienen kann. Vorzugsweise weist die Steuereinheit eine Schnittstelle auf, die zum Empfang von drahtlos übertragenen Steuersignalen eingerichtet ist. Alternativ oder zusätzlich kann die Schnittstelle auch zum Senden von drahtlosen Steuersignalen eingerichtet sein. Eine derartige drahtlose Schnittstelle ermöglicht die Verwendung einer drahtlosen Fernsteuerung, beispielsweise einer Funkfernsteuerung. Eine drahtlose Fernsteuerung erlaubt dem Bediener der Spillwinde sich in einem ausreichenden Sicherheitsabstand zu der Spillwinde aufzuhalten, ohne dass hierfür eine gegebenenfalls störende Kabelverbindung notwendig wäre.

Wie bereits weiter oben erwähnt, kann zwischen Motor und Spilltrommel der Spillwinde ein Getriebe angeordnet sein. Das Getriebe kann dazu eingerichtet sein, ein Drehmoment und/oder eine Drehzahl und/oder eine Drehrichtung des Motors aufzunehmen und gewandelt abzugeben. Beispielsweise kann das Getriebe eine Drehzahl des Motors übersetzen oder untersetzen. Hierdurch kann der Bediener eine für die jeweilige Anwendung passende Drehzahl einstellen, die beispielsweise Einfluss auf eine Geschwindigkeit haben kann, mit der ein Gegenstand gezogen wird. Weiter kann das Getriebe dazu eingerichtet sein, ein vom Motor abgehendes Drehmoment zu übersetzen und/oder zu untersetzen.

Das Getriebe der Spillwinde kann ein Zweigang-Getriebe sein, das einen Kraftgang und einen Schnellgang bereitstellt. Ein Bediener kann somit die Leistung des Motors vorteilhaft ausnutzen, indem er beispielsweise einen leichten zu ziehenden Gegenstand schneller zieht und einen schweren zu ziehenden Gegenstand langsamer zieht.

Bei einer Ausführungsform der Spillwinde weist diese ein Seilführungselement auf, das in Seilführungsrichtung hinter der Selbstspanneinrichtung angeordnet ist. Der in der Selbstspanneinrichtung geklemmte Seilabschnitt, kann mit dem Seilführungselement aus der Selbstspanneinrichtung gelöst werden. Das Seilführungselement kann zwischen einer Ausgangsstellung und einer Gebrauchsstellung beweglich sein. Der Bediener kann damit steuern, wo der Seilabschnitt aus der Selbstspanneinrichtung geführt werden soll. Das Seilführungselement kann ein Seilführungsstift sein, was eine konstruktive einfache Bauweise darstellt.

Der Motor der Spillwinde kann ein Elektromotor oder ein Verbrennungsmotor sein. Mit einem Elektromotor kann die Spillwinde geräuscharm und ohne lokale Abgasemissionen arbeiten.

Bei einer Ausführungsform der Spillwinde mit Elektromotor kann die Spillwinde zur kabelgebundenen Stromversorgung einen Stromanschluss aufweisen und/oder zur kabellosen Stromversorgung mit einem Akku ausgestattet sein.

Die Spilltrommel der Spillwinde kann bei einer Ausführungsform der Spillwinde eine zylindrische Form aufweisen. Die Spilltrommel der Spillwinde kann bei einer anderen Ausführungsform der Spillwinde eine sich konisch verjüngende Form haben. Dies führt zu einer vorteilhaften Aufwicklung des Seils auf der Spilltrommel. Insbesondere hat die Spilltrommel eine sich hin zur Selbstspanneinrichtung oder ausgehend von der Selbstspanneinrichtung konisch verjüngende Form, was vorteilhaft für die Seilführung auf der Spilltrommel ist.

Die Spilltrommel der Spillwinde kann eine raue Oberfläche aufweisen. Alternativ oder zusätzlich kann die Spilltrommel eine mit Vorsprüngen versehene und/oder eine gerippte Oberfläche haben. Diese Ausgestaltungen begünstigen eine Erhöhung der Reibung zwischen Spilltrommel und Seil und können so die Kraftübertragung von der Spilltrommel auf das Seil verbessern.

Bei einer vorteilhaften Ausführungsform der Spillwinde weist die Selbstspanneinrichtung einen Werkzeugangriffspunkt für ein Werkzeug zum manuellen Kurbeln der Spilltrommel auf. Somit kann die Spillwinde manuell betrieben werden, wenn beispielsweise der Motor nicht zur Verfügung steht.

Die tragbare Spillwinde ist zur Verwendung als Forst-Spillwinde eingerichtet. Als Forst-Spillwinde kann sie zum Heben, Ziehen, Ablassen oder Lösen beispielsweise von Bäumen oder Baumstämmen genutzt werden. Die tragbare Spillwinde kann als Forst-Spillwinde für Zug- und/oder Hebearbeiten verwendet werden.

Die Erfindung wird nachfolgend anhand eines Ausführungsbeispiels näher beschrieben, ist jedoch nicht auf das Ausführungsbeispiel beschränkt. Weitere Ausführungsbeispiele ergeben sich durch Kombination der Merkmale einzelner oder mehrerer Ansprüche untereinander und/oder mit einzelnen oder mehreren Merkmalen des Ausführungsbeispiels.

Es zeigen
- Fig. 1: eine Spillwinde in perspektivischer Ansicht von schräg vorne,
- Fig. 2: die Spillwinde aus Fig. 1 in einer weiteren perspektivischen Ansicht von schräg vorne,
- Fig. 3: die Spillwinde aus Fig. 1-2 in Seitenansicht von vorne,
- Fig. 4: die Spillwinde aus Fig. 1-3 in Seitenansicht von hinten mit einer Fernbedienung,
- Fig. 5: die Spillwinde aus Fig. 1-4 in perspektivischer Ansicht von schräg hinten,
- Fig. 6: die Spillwinde aus Fig. 1-5 in perspektivischer Ansicht von schräg hinten ohne Akku,
- Fig. 7: einen Akku in perspektivischer Ansicht und
- Fig. 8: ein Getriebe in perspektivischer Ansicht.

Die Figuren 1 bis 6 zeigen eine im Ganzen mit 1 bezeichnete tragbare Spillwinde 1. Die Spillwinde 1 umfasst eine Spilltrommel 2, einen Motor 3 und eine Selbstspanneinrichtung 4 zum automatischen Spannen eines von der Spilltrommel 2 abgehenden Seilabschnittes 5. Bei dem in den Figuren gezeigten Ausführungsbeispielen der Spillwinde 1 ist der Motor 3 ein Elektromotor. In einem nicht gezeigten Ausführungsbeispiel ist die Spillwinde 1 mit einem Verbrennungsmotor ausgestattet.

Die Selbstspanneinrichtung 4 hat eine Oberscheibe 6 und eine Unterscheibe 7, zwischen denen eine Selbstspannnut 8 ausgebildet ist. Die Selbstspannnut 8 ist zur Aufnahme des abgehenden Seilabschnittes 5 ausgebildet. Durch Federkraft wird der in die Selbstspannnut 8 eingelegte Seilabschnitt 9 geklemmt. Die Oberscheibe 6 und Unterscheibe 7 stehen hierzu unter Vorspannung. Diese Vorspannung kann durch eine Druckfeder erzeugt werden.

In den gezeigten Ausführungsbeispielen ist die Selbstspanneinrichtung 4 an einem freien Ende 10 der Spilltrommel 2 und drehfest mit der Spilltrommel 2 verbunden. Zu einem manuellen Tragen weist die Spillwinde 1 einen Tragegriff 11 auf. In einer Seilführungsrichtung 29 der Spilltrommel 2 nachgelagert, weist die Spillwinde 1 ein von der Spilltrommel 2 und Selbstspanneinrichtung 4 beabstandetes, Lasthalteelement 12 auf, das hier als Schotklemme ausgeführt ist. Dieses dient dazu, das Seil 13 entgegen der Seilführungsrichtung 29 gegen Durchrutschen zu sichern.

In Seilführungsrichtung 29 dem Lasthalteelement 12 nachgelagert, weist die Spillwinde 1 eine Seilumlenkung 14 auf, die zwischen der Spilltrommel 2 und der Selbstspanneinrichtung 4 angeordnet ist. Von der Spilltrommel 2 läuft das Seil 13 somit durch das Lasthalteelement 12 und über die Seilumlenkung 14 zur Selbstspanneinrichtung 4. Die Seilumlenkung 14 ist im gezeigten Ausführungsbeispiel als Umlenkrolle ausgeführt.

Eine Rotationsachse 15 der Seilumlenkung 14 verläuft parallel zur gemeinsamen Rotationsachse 16 der Spilltrommel 1 und der Selbstspanneinrichtung 4. Da die Selbstspanneinrichtung 4 drehfest an der Spilltrommel 1 angeordnet ist, haben die Selbstspanneinrichtung 4 und die Spilltrommel 1 dieselbe Rotationsachse 16.

Die Spillwinde 1 weist eine zur Steuerung der Drehrichtung und Drehzahl und Drehrichtung des Motors 3 eingerichtete Steuereinheit 17 auf. Die Steuereinheit 17 hat eine Schnittstelle zum Empfang und Senden von drahtlos übertragenen Steuersignalen, sodass die Spillwinde 1 mit einer drahtlosen Fernsteuerung 18 fernsteuerbar ist. Die Fernsteuerung 18 ist in Fig. 4 in einer Seitenansicht gezeigt.

Zwischen dem Motor 3 und der Spilltrommel 2 ist ein Getriebe 19 angeordnet. Dieses ist dazu eingerichtet, eine Antriebsdrehzahl und ein Antriebsmoment des Motors 3 zu übersetzen und zu untersetzen. Zudem ist das Getriebe 19 als drehrichtungsabhängiges Zweigang-Getriebe ausgeführt, das in Abhängigkeit der in das Getriebe 19 eingespeisten Drehrichtung einen Kraftgang und einen Schnellgang bereitstellt.

Fig. 8 zeigt das Getriebe 19 der Spillwinde 1. Eine Antriebswelle 24 des Motors 3 überträgt ein Drehmoment auf Zahnräder 25 des Getriebes 19, um die Spilltrommel 2 über eine Antriebswelle 26 der Spilltrommel 2 anzutreiben.

Dabei kann der Bediener einen Kraftgang und einen Schnellgang wählen. Bei Drehrichtung im Uhrzeigersinn wird Drehmoment auf ein Zahnrad 27 des Kraftgangs übertragen, wobei ein Hülsenfreilauf zwischen einem Zahnrad 28 des Schnellgangs und der Antriebswelle 24 eine Drehmomentübertragung zwischen Antriebswelle 24 und Zahnrad 28 verhindert.

Bei Drehrichtung der Antriebswelle 24 gegen den Uhrzeigersinn wird ein Drehmoment auf das Zahnrad 28 des Schnellgangs des Getriebes 19 übertragen, wobei ein Hülsenfreilauf zwischen dem Zahnrad 27 für den Kraftgang und der Antriebswelle 24 eine Drehmomentübertragung zwischen Antriebswelle 24 und Zahnrad 27 verhindert.

Selbstverständlich sind auch die umgekehrten Richtungen, also Antrieb des Kraftgangs durch Drehung gegen den Uhrzeigersinn und Antrieb des Schnellgangs durch Drehung mit dem Uhrzeigersinn, denkbar und von der Erfindung umfasst. Auch ist denkbar, dass das Getriebe nur einen Kraftgang oder nur einen Schnellgang umfasst.

Um das Seil 13 aus der Selbstspannnut 8 zu lösen, ist ein Seilführungselement 20 hinter der Selbstspanneinrichtung 4 angeordnet. Das Seilführungselement 20 ist als Seilführungsstift ausgebildet und zwischen einer Ausgangsstellung und einer Gebrauchsstellung beweglich. Die Ausgangsstellung ist in Fig. 2 gezeigt, wobei das Seilführungselement 20 von der Selbstspanneinrichtung 4 weggeklappt ist. Fig. 1 zeigt das Seilführungselement 20 in seiner Gebrauchsstellung nahe an der Selbstspanneinrichtung 4, um das Seil 13 aus dieser auszuführen.

Die Spilltrommel 2 weist eine zylindrische Form oder eine sich von der Selbstspanneinrichtung 4 ausgehende oder hin zur Selbstspanneinrichtung 4 konisch verjüngende Form auf. Die konische Formgebung der Spilltrommel 2 kann eine Seilführung auf der Spilltrommel 2 verbessern. Um eine Reibung zwischen Spilltrommel 2 und Seil 13 zu erhöhen, weist die Spilltrommel 2 in einem nicht gezeigten Ausführungsbeispiel eine raue und/oder gerippte Oberfläche auf.

In Fig. 3 ist gezeigt, dass die Selbstspanneinrichtung 4 einen Werkzeugangriffspunkt 21 für ein Werkzeug zum manuellen Kurbeln der Spilltrommel 2 aufweist.

Die gezeigte Spillwinde 1 ist zur Verwendung als Forst-Spillwinde eingerichtet und findet Verwendung für Zug- und/oder Hebearbeiten.

Gemäß den Fig. 1-5 weist die Spillwinde 1 einen Akku 22 auf, der zur Stromversorgung des Motors 3 dient. Der Akku 22 kann aus seiner Anschlussstellung von dem Motor 3 gelöst werden, wie in Fig. 6 gezeigt. In Fig. 7 ist der Akku als Einzelteil gezeigt.

Die Spillwinde 1 verfügt über einen Lasthaltegriff 23, an dem beispielsweise eine Gurtung befestigt werden kann, um die Spillwinde 1 an einem fixen Punkt, wie einem Baum, zu befestigen.

### Bezugszeichenliste

- 1: Spillwinde
- 2: Spilltrommel
- 3: Motor
- 4: Selbstspanneinrichtung
- 5: Abgehender Seilabschnitt
- 6: Oberscheibe
- 7: Unterscheibe
- 8: Selbstspannnut
- 9: Seilabschnitt in Selbstspannnut
- 10: Freies Ende der Spilltrommel
- 11: Tragegriff
- 12: Lasthaltelement
- 13: Seil
- 14: Seilumlenkung
- 15: Rotationsachse der Seilumlenkung
- 16: Rotationsachse der Selbstspanneinrichtung/Spilltrommel
- 17: Steuereinheit
- 18: Fernsteuerung
- 19: Getriebe
- 20: Seilführungselement
- 21: Werkzeugangriffspunkt
- 22: Akku
- 23: Lasthaltegriff
- 24: Antriebswelle des Motors
- 25: Zahnrad
- 26: Antriebswelle der Spilltrommel
- 27: Zahnrad des Kraftgangs
- 28: Zahnrad des Schnellgangs
- 29: Seilführungsrichtung

## Patentansprüche

1. Tragbare Spillwinde (1) mit einer Spilltrommel (2), einem Motor (3) zum Antrieb der Spilltrommel (2), und einer Selbstspanneinrichtung (4), die zum automatischen Spannen eines von der Spilltrommel (2) abgehenden Seilabschnittes (5) eingerichtet ist.

2. Tragbare Spillwinde (1) nach Anspruch 1, **dadurch gekennzeichnet, dass** die Selbstspanneinrichtung (4) eine Oberscheibe (6) und eine Unterscheibe (7) hat, zwischen deneneine Selbstspannnut (8) zur Aufnahme des von der Spilltrommel (2) abgehenden Seilabschnittes (5) ausgebildet ist.

3. Tragbare Spillwinde (2) nach Anspruch 2, wobei die Oberscheibe (6) und die Unterscheibe (7) durch Federkraft zur Klemmung eines in die Selbstspannnut (8) eingelegten Seilabschnittes (9) vorgespannt sind, insbesondere wobei zwischen Oberscheibe (6) und Unterscheibe (7) zumindest eine Druckfeder angeordnet ist.

4. Tragbare Spillwinde (1) nach einem der vorangehenden Ansprüche, **dadurch gekennzeichnet, dass** die Selbstspanneinrichtung (4) an einem freien Ende (10) der Spilltrommel (2) angeordnet und/oder drehfest mit der Spilltrommel (2) verbunden ist.

5. Tragbare Spillwinde (1) nach einem der vorangehenden Ansprüche, **dadurch gekennzeichnet, dass** die Spillwinde (1) manuell tragbar ist, insbesondere wobei die Spillwinde (1) zumindest einen Tragegriff (11) aufweist.

6. Tragbare Spillwinde (1) nach einem der vorangehenden Ansprüche, **dadurch gekennzeichnet, dass** die Spillwinde (1) ein Lasthalteelement (12), insbesondere eine Schotklemme, aufweist, vorzugsweise das beabstandet zu der Spilltrommel (1) und/oder der Selbstspanneinrichtung (4) angeordnet ist.

7. Tragbare Spillwinde (1) nach einem der vorangehenden Ansprüche, **dadurch gekennzeichnet, dass** die Spillwinde (1) eine Seilumlenkung (14), insbesondere eine Umlenkrolle, aufweist, vorzugsweise wobei die Seilumlenkung (14) in einer Seilführungsrichtung (29) zwischen der Spilltrommel (2) und der Selbstspanneinrichtung (4) angeordnet ist.

8. Tragbare Spillwinde (1) nach dem vorangehenden Anspruch, **dadurch gekennzeichnet, dass** die Seilumlenkung (14), insbesondere die Umlenkrolle, eine Rotationsachse (15) aufweist, die parallel zur Rotationsachse (16) der Spilltrommel (2)und/oder der Selbstspanneinrichtung (4) ausgerichtet ist.

9. Tragbare Spillwinde (1) nach einem der vorangehenden Ansprüche, **dadurch gekennzeichnet, dass** die Spillwinde (1) eine Steuereinheit (17) aufweist, die zur Steuerung des Motors (3), insbesondere zur Steuerung einer Drehrichtung und/oder einer Drehzahl des Motors (3), eingerichtet ist.

10. Tragbare Spillwinde (1) nach dem vorangehenden Anspruch, **dadurch gekennzeichnet, dass** die Steuereinheit (17) eine Schnittstelle zum Empfang und/oder Senden von, vorzugsweise drahtlos übertragenen, Steuersignalen aufweist, sodass die Spillwinde (1) mit einer Fernsteuerung (18) fernsteuerbar ist.

11. Tragbare Spillwinde (1) nach einem der vorangehenden Ansprüche, **dadurch gekennzeichnet, dass** zwischen dem Motor (3) und der Spilltrommel (2) ein Getriebe (19) angeordnet ist, das dazu eingerichtet ist, eine Antriebsdrehzahl und/oder ein Antriebsmoment des Motors (3) zu übersetzen und/oder zu untersetzen.

12. Tragbare Spillwinde (1) nach dem vorangehenden Anspruch, **dadurch gekennzeichnet, dass** das Getriebe (19) ein, vorzugsweise drehrichtungsabhängiges, Zweigang-Getriebe ist, das einen Kraftgang und einen Schnellgang bereitstellt.

13. Tragbare Spillwinde (1) nach einem der vorangehenden Ansprüche, **dadurch gekennzeichnet, dass** die Spillwinde (1) ein, vorzugsweise zwischen einer Ausgangsstellung und einer Gebrauchsstellung bewegliches, Seilführungselement (20), insbesondere einen Seilführungsstift, aufweist, das in Seilführungsrichtung (29) hinter der Selbstspanneinrichtung (4) angeordnet ist.

14. Tragbare Spillwinde (1) nach einem der vorangehenden Ansprüche, **dadurch gekennzeichnet, dass** der Motor (3) ein Elektromotor oder ein Verbrennungsmotor ist.

15. Tragbare Spillwinde (1) nach einem der vorangehenden Ansprüche, **dadurch gekennzeichnet, dass** die Spilltrommel (2), insbesondere ausgehend von der oder hin zur Selbstspanneinrichtung (4), eine sich konisch verjüngende Form hat, oder dass die Spilltrommel (2) zylindrisch ist.

16. Tragbare Spillwinde (1) nach einem der vorangehenden Ansprüche, **dadurch gekennzeichnet, dass** die Spilltrommel (2) eine raue und/oder gerippte Oberfläche hat.

17. Tragbare Spillwinde (1) nach einem der vorangehenden Ansprüche, **dadurch gekennzeichnet, dass** die Selbstspanneinrichtung (4) einen Werkzeugangriffspunkt (21) für ein Werkzeug zum manuellen Kurbeln der Spilltrommel (2) aufweist.

18. Tragbare Spillwinde (1) nach einem der vorangehenden Ansprüche, **dadurch gekennzeichnet, dass** die Spillwinde (1) zur Verwendung als Forst-Spillwinde eingerichtet ist.

19. Verwendung einer tragbaren Spillwinde (1) nach einem der vorherigen Ansprüche als Forst-Spillwinde für Zug- und/oder Hebearbeiten.
